# EUROPÄISCHE PATENTSCHRIFT

(11) **EP 2 888 170 B1**
(45) Veröffentlichungstag und Bekanntmachung des Hinweises auf die Patenterteilung: **06.11.2019**
(21) Anmeldenummer: 13749980.2
(22) Anmeldetag: 08.08.2013
(51) Int. Cl.: B65B 25/14, B65B 49/08, B65B 51/10, B65B 51/14, B65B 53/06, B65B 11/12

(54) **VERFAHREN UND VORRICHTUNG ZUM VERPACKEN VON ZU VERPACKUNGSEINHEITEN ZUSAMMENGEFASSTEN GRUPPEN AN GEGENSTÄNDEN**
METHOD AND APPARATUS FOR PACKAGING UNITS OF COMBINED GROUPS OF OBJECTS
PROCEDE ET APPAREIL DE CONDITIONNEMENT D' EMBALLAGES FORMÉS DE GROUPES D'OBJETS

(30) Priorität: 24.08.2012 DE 102012016699
(43) Veröffentlichungstag der Anmeldung: 01.07.2015
(73) Patentinhaber: KHS GmbH, 44143 Dortmund (DE)
(72) Erfinder: COX, Bernd, 47652 Weeze (DE); JÖRISSEN, Michael, 47551 Bedburg-Hau (DE)
(86) Internationale Anmeldenummer: PCT/EP2013/002381
(87) Internationale Veröffentlichungsnummer: WO 2014/029469

(56) Entgegenhaltungen:
- EP-A1- 0 395 809
- EP-A1- 0 479 498
- EP-A1- 1 059 236
- WO-A1-2005/080206
- WO-A1-2012/149947
- DE-A1- 4 207 725
- DE-A1-102008 052 633
- US-A- 4 073 123

## Beschreibung

Die Erfindung betrifft ein Verfahren zum Verpacken von zu Verpackungseinheiten zusammengefassten Gruppen an Gegenständen, mit den Schritten
Umhüllen der jeweiligen Verpackungseinheit in ihrer Laufrichtung auf einer Transportstrecke mit einer Folie unter gleichzeitiger Bildung eines Folienüberschlages sowie von jeweils querrandseitig über die Verpackungseinheit überstehenden Faltlaschen und
Anlegen der vertikalen ausgerichteten Faltlaschen an die Verpackungseinheit beim Durchlauf durch die Falteinheit sowie anschließende und/oder gleichzeitige gegenseitige Fixierung der Faltlaschen unter Bildung eines allseits geschlossenen Folieneinschlages.

Bei den zu den Verpackungseinheiten zusammengefassten Gruppen an Gegenständen handelt es sich regelmäßig um Flaschen, insbesondere Kunststoffflaschen, Dosen etc.. Die typischerweise als Kunststofffolie ausgelegte Folie wird abschließend geschrumpft, so dass die Gegenstände eine stabile Verpackungseinheit bilden. Außerdem werden die Gegenstände mit Hilfe der geschrumpften Folie gegenseitig fix ert.

Bei einem Verfahren der eingangs beschriebenen Ausprägung, wie es in der WO 2005/080206 A1 vorgestellt wird, sind jeweils Paare an Faltlaschen realisiert, die um horizontale bzw. vertikale Achsen gefaltet werden. Anschließend an den Faltprozess findet ein Schweißvorgang durch Hitzeeinwirkung statt. Bei einer solchen Vorgehensweise besteht das Problem, dass die Faltlaschen im Zuge der Hitzeeinwirkung und durch den damit einhergehenden Schrumpfprozess zumindest teilweise "aufgehen" können bzw. der allseits geschlossene Folieneinschlag eine unbeabsichtigte Öffnung im Bereich der Faltlaschen erfahrt. Das kann im Extremfall dazu führen, dass die mit Hilfe des Folieneinschlages zusammengefassten Gegenstände nicht mehr einwandfrei transportiert werden können und/oder aus dem Folieneinschlag herausfallen. Derartige Phänomene beobachtet man insbesondere bei Gegenständen mit erhöhtem Gewicht, beispielsweise Getränkedosen oder allgemein Dosenprodukten.

Bei einem vergleichbaren Verfahren im Rahmen der nächstkommenden EP 1 059 236 A1 werden primär Zigarettenpackungen mit einer Folie umhüllt. Dabei erfolgt auch eine Vorfixierung vertikal ausgerichteter Faltlaschen. Hierzu sind jeweils Siegelwerkzeuge vorgesehen, die in Taschen gehaltene Verpackungseinheiten entsprechend beaufschlagen. Die Taschen finden sich in jeweils rotierenden Scheiben.

Im Rahmen der DE 10 2008 052 633 A1 werden die einzelnen Faltlaschen im Überlappbereich durch vorhandenen oder eingebrachten Kleber oder auch durch eine Schweißung gegenseitig fixiert. Anschließend erfolgt ein Schrumpfvorgang in einem Schrumpftunnel. Dadurch wird insgesamt die Stabilität der solchermaßen produzierten Verpackungseinheit gegenüber bisherigen Ausführungsformen deutlich gesteigert. Allerdings kann auch in diesem Fall letztlich nicht ausgeschlossen werden, dass beim anschließenden Schrumpfprozess einzelne Faltlaschen unbeabsichtigt durch die mit dem Schrumpfen einhergehende Verformung geöffnet werden. Hier setzt die Erfindung ein.

Der Erfindung liegt das technische Problem zugrunde, ein derartiges Verfahren und eine zugehörige Vorrichtung so weiterzuentwickeln, dass ein einwandfreier geschlossener Folieneinschlag der Verpackungseinheit zur Verfügung gestellt wird und insbesondere unbeabsichtigte Öffnungen der Faltlaschen beim Schrumpfen vermieden werden.

Zur Lösung dieser technischen Problemstellung ist bei einem gattungsgemäßen Verfahren vorgesehen, dass die vertikalen ausgerichteten Faltlaschen gegenseitig positioniert und zugleich durch Hitzeeinwirkung mit Hilfe einer längserstreckten Wärmequelle vorfixiert werden und anschließend die Verpackungseinheit insgesamt durch Hitzeeinwirkung endfixiert wird, wobei die Faltlaschen im Zuge der Vorfixierung wenigstens teilweise laminiert werden.

Das heißt, die Faltlaschen erfahren eine gegenseitige Verbindung untereinander.

Diese Verbindung ist so ausgelegt, dass die Faltlaschen beim anschließenden Endfixieren und dem damit verbundenen Schrumpfvorgang nicht unbeabsichtigt "aufgehen" können. Im Regelfall wird die Vorfixierung so durchgeführt, dass die Basisfolien der zu verbindenden Faltlaschen wenigstens teilweise durch eine entsprechende Oberflächenbeschaffenheit oder - behandlung, insbesondere einer Corona-Behandlung, dazu geeignet sind, sich durch eine Laminierung miteinander verbinden, ohne dass ein weiteres Haft- oder Klebemittel erforderlich ist.

Bei diesem Vorgang erfahren die Faltlaschen erfindungsgemäß und zugleich eine gegenseitige Positionierung. Dadurch stellt die Erfindung sicher, dass die Faltlaschen bei ihrer Vorfixierung bzw. der Laminierung ihre relative Position zueinander beibehalten und am Ende der Vorfixierung die Faltlaschen für einen einwandfreien seitlichen Verschluss des Folieneinschlages sorgen. Dieser Verschluss bleibt durchgängig bestehen. Gelangt nun die solchermaßen vorbereite Verpackungseinheit mit dem Folieneinschlag in beispielsweise einen Schrumpftunnel zur Endfixierung, so kann hierdurch der Verschluss der Faltlaschen untereinander nicht (mehr) geöffnet werden. Vielmehr sorgt diese Endfixierung lediglich noch dafür, dass der Folieneinschlag insgesamt geschrumpft wird, wobei allerdings der seitliche Verschluss durch die Faltlaschen hiervon größtenteils unbeeinflusst bleibt. Im Rahmen der Erfindung kommt es also Verfahrens- und vorrichtungsmäßig zu einer Trennung zwischen einerseits der Vorfixierung bzw. Laminierung und andererseits der Endfixierung bzw. Schrumpfung. Dadurch kann insgesamt der Energieeintrag im Bereich der Faltlaschen gegenüber bisherigen Vorgehensweisen erhöht werden.

Der erhöhte und gezielte Energieeintrag im Bereich der Faltlaschen durch die hier erfolgende Vorfixierung stellt sicher, dass die Faltlaschen ihren auf diese Weise erreichten seitlichen Verschluss der Verpackungseinheit beibehalten und während des anschließenden Schrumpfvorganges bzw. der Endfixierung keine unbeabsichtigte Öffnung erfahren. Außerdem trägt der erhöhte Energieeintrag im Bereich der Faltlaschen dem Umstand Rechnung, dass der Folieneinschlag in diesem Bereich mehrlagig vorliegt und die einzelnen Faltlaschen miteinander laminiert werden müssen, bevor die eigentliche Schrumpfung erfolgen kann. Dadurch behält die um die Verpackungseinheit herumgeschlungene Folie respektive der Folieneinschlag während des gesamten Verarbeitungsvorganges optimal seine Position bei. Hierin sind die wesentlichen Vorteile zu sehen.

Im Allgemeinen werden die vertikalen Faltlaschen im Anschluss an die Falteinheit und vor dem Übertritt der Verpackungseinheit in einen Schrumpftunnel vorfixiert. Grundsätzlich kann die Vorfixierung aber auch in der Falteinheit zusammen mit der eigentlichen Faltung mit vorgenommen werden. Im Regelfall sind jedoch die Falteinheit einerseits und eine Vorfixiereinheit andererseits sowie schließlich eine Endfixiereinheit getrennt und unabhängig voneinander ausgelegt.

Die Faltlaschen werden mit Hilfe der längserstreckten Wärmequelle vorfixiert. Wie bereits erläutert, erfahren die Faltlaschen im Zuge der Vorfixierung nicht nur eine gegenseitige adhäsive Verbindung, sondern zugleich eine gegenseitige Positionierung. Das heißt, die Positionierung und die Laminierung der Faltlaschen finden zeitgleich statt. Für die Positionierung sorgt regelmäßig ein Andrückelement, mit dessen Hilfe die Faltlaschen an die Verpackungseinheit angedrückt werden. Das Andrückelement stellt sicher, dass die mit Hilfe der Falteinheit an die Verpackungseinheit angelegten Faltlaschen in dieser Position in Anlage an der Verpackungseinheit während der Vorfixierung bleiben. Zugleich kann das Andrückelement in diesem Zusammenhang die erforderliche Wärme für die Laminierung aufweisen. Um die Vorfixierung in diesem Zusammenhang einwandfrei durchführen zu können, werden die Wärmequelle und/oder das bereits angesprochene Andrückelement regelmäßig mit einer antihaftenden Beschichtung ausgerüstet. Dadurch lassen sich etwaige Anhaftungen der Faltlaschen an der Wärmequelle respektive dem Andrückelement beim Passieren der zugehörigen Vorfixiereinheit verhindern.

Gegenstand der Erfindung ist auch eine Vorrichtung zum Verpacken von zu Verpackungseinheiten zusammengefassten Gruppen an Gegenständen, wie sie in den Ansprüchen 5 ff. näher erläutert wird. Die betreffende Vorrichtung eignet sich besonders zur Durchführung des beschriebenen Verfahrens. Wie bereits erläutert, sind erfindungsgemäß die Falteinheit, die Vorfixiereinheit und schließlich die Endfixiereinheit meistens getrennt voneinander ausgelegt. Außerdem ist die Auslegung größtenteils so getroffen, dass die Vorfixiereinheit an die Falteinheit anschließt und schließlich die Endfixiereinheit der Vorfixiereinheit folgt. Im Regelfall wird darüber hinaus so vorgegangen, dass die Falteinheit, die Vorfixiereinheit und die Endfixiereinheit in der Laufrichtung der Verpackungseinheit unmittelbar aneinander anschließen.

Außerdem hat es sich bewährt, wenn die Vorfixiereinheit mit einer eigenen Wärmequelle ausgerüstet ist. Bei dieser Wärmequelle handelt es sich um die längserstreckte Wärmequelle. Dabei ist vorteilhaft, wenn die Wärmequelle ganz oder teilweise von der Endfixiereinheit energetisch gespeist wird. Das heißt, die Wärmequelle der Vorfixiereinheit bezieht ihre Wärmeenergie ganz oder teilweise von der Endfixiereinheit bzw. einer an dieser Stelle meistens realisierten zusätzlichen eigenen Wärmequelle. Zu diesem Zweck mag die Wärmequelle der Vorfixiereinheit bis in die Endfixiereinheit reichen.

Damit die Faltlaschen einwandfrei vorfixiert, positioniert und insbesondere irreversibel laminiert werden, sorgt die Vorfixiereinheit dafür, dass die Faltlaschen zugleich mechanisch und mit Wärme beaufschlagt werden. Die mechanische Beaufschlagung der Faltlaschen innerhalb der Vorfixiereinheit erfolgt im Regelfall mit Hilfe des zumindest einen Andrückelementes. Alternativ oder zusätzlich können die Faltlaschen aber auch zur gegenseitigen Positionierung und Ausrichtung gegenüber der Verpackungseinheit, in geeigneter Weise strömungsmechanisch mit Luft beaufschlagt werden.

Um Anhaftungen der beim Passieren der Vorfixiereinheit gegenseitig laminierten Faltlaschen am Andrückelement und/oder der Wärmequelle zu verhindern, ist das Andrückelement und/oder die Wärmequelle an zumindest seiner (ihrer) den Faltlaschen zugewandten Seite mit einer Beschichtung ausgerüstet. Diese Beschichtung verhindert bzw. vermeidet solche Anhaftungen. Bei der Endfixiereinheit handelt es sich regelmäßig um einen Schrumpftunnel bzw. ein vergleichbares Element, welches für die gewünschte Schrumpfung der um die Verpackungseinheit geschlungenen Folie sorgt.

Im Ergebnis werden ein Verfahren und eine Vorrichtung zum Verpacken von zu Verpackungseinheiten zusammengefassten Gruppen an Gegenständen beschrieben, mit deren Hilfe ein sicherer Verschluss der Gegenstände und ein allseits geschlossener Folieneinschlag gelingt. Dadurch sind das Verfahren und die Vorrichtung prädestiniert dafür, Verpackungseinheiten aus beispielsweise Dosen oder anderen Gegenständen mit signifikantem Gewicht herstellen zu können, bei denen an den Folieneinschlag besondere Anforderungen hinsichtlich der Reißfestigkeit insbesondere beim Transport gestellt werden.

Durch die im Rahmen der Erfindung vorgenommene Vorfixierung inklusive gleichzeitiger gegenseitiger Positionierung der Faltlaschen bei der Vorfixierung wird sichergestellt, dass der Folieneinschlag beim anschließenden Schrumpfprozess nicht im Bereich der Faltlaschen unbeabsichtigt geöffnet wird. Vielmehr stellt die Erfindung sicher, dass der Folieneinschlag insgesamt geschlossen ausgelegt ist und diese geschlossene Auslegung auch beibehält. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: die Vorrichtung schematisch mit Falteinheit und Vorfixiereinheit,
- Fig. 2: die Vorrichtung nach Fig. 1 ergänzt um die Endfixiereinheit in einer ersten Variante
- Fig. 3: abgewandelte Ausführungsform der Vorfixiereinheit und
- Fig. 4A - 4D: weitere Abwandlungsformen der Vorfixiereinheit schematisch.

In den Fig. 1 und 2 ist prinzipiell eine Vorrichtung zum Verpacken von Gegenständen 1 dargestellt. Tatsächlich werden die Gegenstände 1 zu Gruppen zusammengefasst und formen auf diese Weise Verpackungseinheiten 2. Bei den Gegenständen 1 handelt es sich im Ausführungsbeispiel und nicht einschränkend um Dosen, die zu der betreffenden Gruppe zusammengefasst worden sind. Dabei mögen die Dosen im Beispielfall über eine matrixartige Anordnung verfügen. Um die Gegenstände 1 bzw. Dosen zu der zu umhüllenden Verpackungseinheit 2 zusammenzufassen und die Dosen entsprechend zu positionieren sind der wiedergegebenen Vorrichtung entsprechende Sortier- und Ausrichteinrichtungen vorgeschaltet, die im Detail jedoch nicht dargestellt sind. Tatsächlich mag an dieser Stelle mit Anschlägen und/oder Abstützstäben gearbeitet werden.

Ebenso in den Figuren nicht dargestellt ist eine Vorratstrommel für eine Folie 3, im Ausführungsbeispiel eine Kunststofffolie 3, welche um die Verpackungseinheit 2 geschlungen worden ist, wie dies die Fig. 1 darstellt. Die Kunststofffolie 3 mag aus PE, PET, PP etc. hergestellt sein, wobei der fragliche Kunststoff schrumpffähig ist. Das Umhüllen der jeweiligen Verpackungseinheit 2 erfolgt in Laufrichtung L während des Transportes der Gruppe an Gegenständen 1 über die Transportstrecke T. Zu diesem Zweck mag ein Folienwickel abgeschnitten und durch einen Schlitz auf die Transportstrecke T geführt werden. Das vordere Ende des Folienwickels wird von der Verpackungseinheit 2 überfahren. Beim Weiterfahren der Verpackungseinheit 2 auf der Transportstrecke T fährt von unten ein Folienmitnehmerstab unter den Folienwickel und beschreibt in der Laufrichtung L eine Kreisbahn oder allgemein eine kreisartige Bahn über der Verpackungseinheit 2. Danach taucht der Folienmitnehmerstab mitsamt dem hinteren Ende des Folienwickels in einen weiteren Schlitz ein. Beim Transport der so umwickelten Verpackungseinheit T in der Laufrichtung L fährt diese über den betreffenden Schlitz und zieht so das vordere Ende des Folienwickels unter sich.

Auf diese Weise steht die Verpackungseinheit 2 auf den sich überlappenden Enden des Folienwickels auf und wird gleichzeitig ein Folienüberschlag 4 der beiden Enden des Folienwickels definiert. Zu weiteren Details der beschriebenen Umhüllung sei auf die DE 42 07 725 A1 Bezug genommen.

Beim Umhüllen der jeweiligen Verpackungseinheit 2 in ihre Laufrichtung L auf der Transportstrecke T mit Hilfe der Folie 3 unter Bildung des Folienüberschlages 4 werden zugleich querrandseitig der Verpackungseinheit 2 überstehende Faltlaschen 5, 6, 7, 8 definiert. Die beiden Faltlaschen 5, 6 liegen sich gegenüber und bilden ein zugehöriges erstes Faltlaschenpaar 5, 6. Die betreffenden Faltlaschen 5, 6 werden durch einen überwiegend vertikalen Faltvorgang beim Einlauf der Verpackungseinheit 2 in eine Falteinheit 9 an die fragliche Verpackungseinheit 2 angelegt.

Zusätzlich zu den beiden Faltlaschen 5, 6 bzw. dem ersten Faltlaschenpaar 5, 6 sind zwei weitere Faltlaschen 7, 8 realisiert, die sich ebenfalls gegenüberliegen. Die beiden weiteren Faltlaschen 7, 8 definieren ein zweites Faltlaschenpaar 7, 8. Zu seiner Herstellung werden die beiden sich gegenüberliegenden Faltlaschen 7, 8 durch einen überwiegend horizontalen Faltvorgang an die Verpackungseinheit 2 angelegt. Die jeweiligen Faltvorgänge werden durch entsprechende Faltlinien in der Fig. 1 angedeutet.

Im Rahmen des dargestellten Ausführungsbeispiels setzt sich die Falteinheit 9 zum Anlegen der Faltlaschen 5, 6, 7, 8 an die Verpackungseinheit 2 im Detail aus ortsfesten Faltelementen 10, 1 und mit der Verpackungseinheit 2 mitbewegten Faltelementen 12, 13 zusammen. Dabei werden die jeweils mitbewegten Faltelemente 12, 13 überwiegend synchron zusammen mit der in Laufrichtung L entlang der Transportstrecke T bewegten Verpackungseinheit 2 verfahren.

Bei den ortsfesten Faltelementen 10, 11 handelt es sich einerseits um eine Andrückschiene 10 und andererseits eine Schrägführung 11. Die mitbewegten Faltelemente 12, 13 sind einerseits als rotierende Faltscheibe 12 und andererseits als mit der Verpackungseinheit 2 mitbewegter Faltmitnehmer 13 ausgeführt. Jedenfalls sind die Faltlaschen 5, 6, 7, 8 an die Verpackungseinheit 2 nach Passieren der Falteinheit 9 angelegt, wie dies grundsätzlich in den Fig. 4A bis 4D dargestellt ist. Auf etwaige Details des Faltvorganges kommt es in diesem Kontext nicht weiter an. Auch nicht darauf, wie die Falteinheit 9 im Einzelnen aufgebaut ist.

Man erkennt, dass der Falteinheit 9 eine zuvor bereits beschriebene und nicht näher identifizierte Umhüllungseinheit vorgeschaltet ist, mit deren Hilfe die jeweilige Verpackungseinheit 2 mit der Folie 3 auf der Transportstrecke T in Laufrichtung L umhüllt wird. An die Umhüllungseinheit schließt sich die Falteinheit 9 an, welche dafür sorgt, dass die querrandseitig über die Verpackungseinheit 2 überstehenden Faltlaschen 5, 6, 7, 8 an die Verpackungseinheit 2 angelegt werden. Das Anlegen der Faltlaschen 5, 6, 7, 8 mit Hilfe der Falteinheit 9 an die Verpackungseinheit 2 erfolgt beim Durchlauf der Verpackungseinheit 2 durch die Falteinheit 9.

Zusätzlich ist noch eine Fixiereinrichtung 14, 15; 16 realisiert. Die Fixiereinrichtung 14, 15; 16 dient wenigstens zur gegenseitigen Fixierung der Faltlaschen 5, 6, 7, 8 untereinander. Im Rahmen des Ausführungsbeispiels setzt sich die Fixiereinrichtung 14, 15; 16 aus einer Vorfixiereinheit 14, 15 und einer Endfixiereinheit 16 zusammen. Bei der Endfixiereinheit 16 handelt es sich im Ausführungsbeispiel und nicht einschränkend um einen Schrumpftunnel 16, der in seinem Innern mit einer eigenen Wärmequelle ausgerüstet ist, beispielsweise einem Heißluftgebläse mit Düsen, einem Infrarotstrahler etc. und dafür sorgt, dass die um die Verpackungseinheit 2 geschlungene Folie 3 schrumpft.

Demgegenüber stellt die Vorfixiereinheit 14, 15 sicher, dass der mit Hilfe der Folie 3 gebildete Folieneinschlag allseits geschlossen ist bzw. bleibt und diese allseits geschlossene Eigenschaft auch während des Schrumpfprozesses in der Endfixiereinheit 16 beibehält. Das heißt, mit Hilfe der Vorfixiereinheit 14, 15 wird gewährleistet, dass die Faltlaschen 5, 6, 7, 8 zugleich gegenseitig positioniert und durch Hitzeeinwirkung zunächst vorfixiert werden. Die gesamte Verpackungseinheit 2 erfährt dann erneut durch Hitzeeinwirkung eine Endfixierung in der Endfixiereinheit 16.

Man erkennt, dass die Vorfixiereinheit 14, 15 an die Falteinheit 9 anschließt. Das kann unmittelbar erfolgen, das heißt ohne Zwischenschaltung etwaiger weiterer Elemente oder Einheiten. Außerdem ist die Auslegung regelmäßig so getroffen, dass die Endfixiereinheit 16 der Vorfixiereinheit 14, 15 folgt. Auch in diesem Fall hat es sich bewährt, wenn die Endfixiereinheit 16 unmittelbar an die Vorfixiereinheit 14, 15 anschließt, das heißt ohne zwischengeschaltete weitere Einheiten oder Elemente.

Im Rahmen des Ausführungsbeispiels nach den Fig. 3 und 4A bis 4D werden verschiedene Varianten der Vorfixiereinheit 14, 15 verfolgt. Tatsächlich kann die Vorfixiereinheit 14, 15 mit einer längserstreckten ortsfesten Wärmequelle 15 ausgerüstet sein, wie dies beispielsweise in den Fig. 4A, 4B, 4C und 4D dargestellt i ist, die allerdings nicht zur Erfindung gehören. Grundsätzlich kann aber die Wärmequelle 15 mit der Verpackungseinheit 2 bei ihrer Bewegung in Laufrichtung L auf der Transportstrecke T mitbewegt werden, wie dies in der Fig. 3 durch einen Pfeil angedeutet wird.

In jedem Fall verfügt die Vorfixiereinheit 14, 15 über einerseits die bereits angesprochene Wärmequelle 15 und andererseits ein Andrückelement 14. Meistens sind die Wärmequelle 15 und das Andrückelement 14 getrennt voneinander ausgelegt. Es ist aber auch möglich, dass das Andrückelement 14 und die Wärmequelle 15 eine Baueinheit 14, 15 bilden, wie dies in der Fig. 4D dargestellt ist.

Mit Hilfe des Andrückelementes 14 werden die zuvor unter Rückgriff auf die Falteinheit 9 an die Verpackungseinheit 2 angelegten Faltlaschen 5, 6, 7, 8 in dieser Position in Anlage an der Verpackungseinheit 2 beim Durchlauf durch die Vorfixiereinheit 14, 15 gehalten. Auf diese Weise beaufschlagt die Vorfixiereinheit 14,15 die Faltlaschen 5, 6, 7, 8 zugleich mechanisch und mit Wärme. Dabei bestehen verschiedene Möglichkeiten der Energiezufuhr zu der Wärmequelle 15 als Bestandteil der Vorfixiereinheit 14, 15. Im Rahmen der dargestellten Beispiele nach den Fig. 3 und 4A bis 4C ist die Wärmequelle 15 als Bestandteil der Vorfixiereinheit 14, 15 autark ausgelegt, das heißt unabhängig von der Wärmequelle in der Endfixiereinheit bzw. dem Schrumpftunnel 16.

Im Rahmen der Variante nach der Fig. 4D wird die Wärmequelle 15 allerdings ganz oder teilweise von der Endfixiereinheit bzw. dem Schrumpftunnel 16 energetisch gespeist. Zu diesem Zweck ist die Auslegung so getroffen, dass die Wärmequelle 15 der Vorfixiereinheit 14, 15 bis in die Endfixiereinheit 16 reicht oder reichen kann, wie dies in der Fig. 4D dargestellt ist.

Tatsächlich handelt es sich bei der Wärmequelle 15 nach dem Ausführungsbeispiel entsprechend der Fig. 4D um eine Führung bzw. zwei ortsfeste Führungen 14, die bis in den Schrumpftunnel 16 hineinreichen und zugleich als Andrückelement 14 fungieren. Auf diese Weise werden die Führungen bzw. wird die Wärmequelle 15 von der im Schrumpftunnel 16 befindlichen Wärmequelle energetisch gespeist. Tatsächlich können in dem Schrumpftunnel 16 beispielsweise Düsen als Bestandteile des bereits angesprochenen Heißluftgebläses zur Beaufschlagung der Verpackungseinheit 2 mit Heißluft realisiert sein, die zugleich die fraglichen Führungen 14 bzw. die Wärmequelle 15 im Rahmen der Variante nach der Fig. 4D beaufschlagen.

Grundsätzlich sorgt die Vorfixiereinheit 14, 15 dafür, dass die Faltlaschen 5, 6, 7, 8 mit Hilfe des Andrückelementes 14 mechanisch beaufschlagt werden. Zusätzlich oder alternativ ist es aber auch möglich, dass die Faltlaschen 5, 6, 7, 8 durch einen Luftstrom mechanisch gegenseitig positioniert und ausgerichtet werden. Das ist bei der Ausführungsvariante nach der Fig. 4B der Fall. Hier ist das Andrückelement 14 als umlaufende Kette ausgelegt. Die Kette läuft um die ortsfeste Wärmequelle 15 herum. Auf diese Weise ist die Wärmequelle 15 in der Lage, die Faltlaschen 5, 6, 7, 8 durch entsprechend heiße Luftströme in der beschriebenen Art und Weise zu beaufschlagen bzw. dafür zu sorgen, dass die Faltlaschen 5, 6, 7, 8 beim Durchlauf durch die Vorfixiereinheit 14, 15 in Anlage an der Verpackungseinheit 2 verbleiben. Das deuten entsprechende Pfeile in der Fig. 4B an. Zusätzlich sorgt das Andrückelement 14 bzw. die an dieser Stelle vorgesehene Kette für die gewünschte Anlage.

Auch bei der Variante nach Fig. 4A ist eine ortsfeste Wärmequelle 15 vorgesehen, die in diesem Fall ein umlaufendes Band 14 als Andrückelement 14 mit Wärme beaufschlagt. Auf diese Weise wird das Band 14 als solches erhitzt und gibt die Wärme zum Laminieren der Faltlaschen 5, 6, 7, 8 an diese ab. Zugleich sorgt das Band bzw. das Andrückelement 14 in diesem Kontext dafür, dass die Faltlaschen 5, 6, 7, 8 beim Durchlauf durch die Vorfixiereinheit 14, 15 in Anlage an der Verpackungseinheit 2 verbleiben. Dazu mag es sich bei dem Band bzw. dem Andrückelement 14 in diesem Fall um ein Teflonband handeln. Dies wird regelmäßig - wie die Kette im Rahmen der Variante nach der Fig. 4B - mit gleicher Geschwindigkeit wie die Verpackungseinheit 2 in der Laufrichtung L entlang der Tramsportstrecke T bewegt.

Bei der schließlich noch zu diskutierenden Variante entsprechend der Darstellung in der Fig. 4C sind verschiedene Heizdüsen realisiert, die insgesamt ortsfest ausgelegt sind und die dortige Wärmequelle 15 bilden. Zusätzlich ist noch eine Führung 14 unterhalb der Heizdüsen bzw. der Wärmequelle 15 vorgesehen, mit deren Hilfe die Faltlaschen 5, 6, 7, 8 in Anlage an der Verpackungseinheit 2 beim Durchlauf durch die Vorfixiereinheit 14, 15 gehalten und positioniert werden. Die Heizdüsen bzw. die Wärmequelle 15 sorgt in diesem Kontext dafür, dass die Faltlaschen 5, 6, 7, 8 unmittelbar laminiert bzw. mit Wärme beaufschlagt werden.

Eine Verbesserung hinsichtlich der Heizdüsen besteht im Einsatz von energiereichen Strahlern, wie bspw. Infrarotstrahlern. Diese erlauben eine sehr gut definierte Einwirkzone, ggf. durch geeignete Abschirmungen, was bei einem Heizgas technisch nur aufwändig zu lösen ist. Der Einsatz von Strahler, insbesondere IR-Strahlern, ist natürlich auf für die sonstigen Ausführungsvarianten vorteilhaft.

Die einzelnen Andrückelemente 14 sind in der Regel an zumindest ihrer den Faltlaschen 5, 6, 7, 8 zugewandeten Seite mit einer Beschichtung ausgerüstet. Vergleichbares gilt für die Wärmequelle 15, sofern diese in Kontakt mit den Faltlaschen 5, 6, 7, 8 kommt. Bei dieser Beschichtung mag es sich um eine Teflonbeschichtung handeln, welche Anhaftungen durch die beim Durchlauf der Faltlaschen 5, 6, 7, 8 erfolgende Laminierung vermeidet. Dadurch wird der Transportvorgang der Verpackungseinheit 2 in der Laufrichtung L entlang der Transportstrecke T nicht behindert.

Die vorgenannten Ausführungsvarianten sind hinsichtlich ihrer Elemente kombinierbar. Beispielsweise kann die Erwärmung mittels eines Infrarotstrahlers oder Heißluft eines umlaufenden Heizbandes natürlich ergänzend vorgesehen werden, wenn ein Teil der Erwärmungsenergie aus dem angeschlossenen Schrumpftunnel bezogen wird. Wie o.g., ist generell der Einsatz von Strahler, insbesondere IR-Strahlern für alle vorgenannten Ausführungsvarianten vorteilhaft, da dies nur einen sehr kleinen Bauraum erfordern und kein Antriebsaggregat wie für ein Heizgas erforderlich ist und unerwünschte Gasbewegungen vermieden werden.

## Patentansprüche

1. Verfahren zum Verpacken von zu Verpackungseinheiten (2) zusammengefassten Gruppen an Gegenständen (1), mit folgenden Schritten:
1.1) Umhüllen der jeweiligen Verpackungseinheit (2) in ihrer Laufrichtung (L) auf einer Transportstrecke (T) mit einer Folie (3) unter gleichzeitiger Bildung eines Folienüberschlages (4) sowie von jeweils querrandseitig über die Verpackungseinheit (2) überstehenden Faltlaschen (5, 6, 7, 8);
1.2) Anlegen der Faltlaschen (5, 6, 7, 8) an die Verpackungseinheit (2) beim Durchlauf durch eine Falteinheit (9) sowie anschließende und/oder gleichzeitige gegenseitige Fixierung der Faltlaschen (5, 6, 7, 8) unter Bildung eines allseits geschlossenen Folieneinschlages;
**dadurch gekennzeichnet, dass**
1.3) die vertikalen ausgerichteten Faltlaschen (5, 6, 7, 8) gegenseitig positioniert und zugleich durch Hitzeeinwirkung mit Hilfe einer längserstreckten und mit der Verpackungseinheit (2) bei ihrer Bewegung in Laufrichtung (L) der Transportstrecke (T) mitbewegten Wärmequelle (15) vorfixiert werden und anschließend die Verpackungseinheit (2) insgesamt durch Hitzeeinwirkung endfixiert wird, wobei die Faltlaschen (5, 6, 7, 8) im Zuge der Vorfixierung wenigstens teilweise laminiert werden.

2. Verfahren nach Anspruch 1, **dadurch gekennzeichnet, dass** die Faltlaschen (5, 6, 7, 8) im Anschluss an die Falteinheit (9) und vor dem Übertritt der Verpackungseinheit (2) in eine Endfixiereinheit (16) vorfixiert werden.

3. Verfahren nach Anspruch 1 oder 2, **dadurch gekennzeichnet, dass** die Faltlaschen (5, 6, 7, 8) mit Hilfe eines Andrückelementes (14) vorfixiert, insbesondere laminiert, werden.

4. Verfahren nach Anspruch 3, **dadurch gekennzeichnet, dass** die Wärmequelle (15) und/oder das Andrückelement (14) beidseitig und parallel zur Haupttransportrichtung der Verpackungseinheiten (2) angeordnet sind.

5. Vorrichtung zum Verpacken von zu Verpackungseinheiten (2) zusammengefassten Gruppen an Gegenständen (1), insbesondere zur Durchführung des Verfahrens nach einem der Ansprüche 1 bis 4, mit
einer Umhüllungseinheit zum Umhüllen der jeweiligen Verpackungseinheit (2) auf einer Transportstrecke (T) in Laufrichtung (L) mit einer Folie (3) sowie zur gleichzeitigen Bildung eines Folienüberschlages (4) und von jeweils querrandseitig über die Verpackungseinheit (2) überstehenden Faltlaschen (5, 6, 7, 8), ferner mit
einer Falteinheit (9) zum Anlegen der Faltlaschen (5, 6, 7, 8) an die Verpackungseinheit (2) beim Durchlauf, und mit
einer Fixiereinrichtung (14, 15; 16) zur wenigstens gegenseitigen Fixierung der Faltlaschen (5, 6, 7, 8) untereinander, wobei
sich die Fixiereinrichtung (14, 15; 16) aus einer Vorfixiereinheit (14, 15) zur gegenseitigen Vorfixierung der Faltlaschen (5, 6, 7, 8) durch Hitzeeinwirkung und
einer Endfixiereinheit (16) zur Endfixierung der gesamten Verpackungseinheit (2) durch Hitzeeinwirkung zusammensetzt,
**dadurch gekennzeichnet, dass**
die Vorfixiereinheit (14, 15) an die Falteinheit (9) anschließt und die Endfixiereinheit (16) der Vorfixiereinheit (14, 15) folgt, und wobei die Vorfixiereinheit (14, 15) mit einer längserstreckten und mitbewegten Wärmequelle (15) ausgerüstet ist.

6. Vorrichtung nach Anspruch 5, **dadurch gekennzeichnet, dass** die Wärmequelle (15) ganz oder teilweise von der Endfixiereinheit (16) energetisch gespeist wird.

7. Vorrichtung nach Anspruch 5 oder 6, **dadurch gekennzeichnet, dass** die Wärmequelle (15) der Vorfixiereinheit (14, 15) bis in die Endfixiereinheit (16) reicht.

8. Vorrichtung nach einem der Ansprüche 5 bis 7, **dadurch gekennzeichnet, dass** die Vorfixiereinheit (14, 15) die Faltlaschen (5, 6, 7, 8) zugleich mechanisch und mit Wärme beaufschlagt.

9. Vorrichtung nach einem der Ansprüche 5 bis 8, **dadurch gekennzeichnet, dass** die Vorfixiereinheit (14, 15) die Faltlaschen (5, 6, 7, 8) mit Hilfe zumindest eines Andrückelementes (14) und/oder durch einen Luftstrom mechanisch zur gegenseitigen Positionierung sowie Ausrichtung gegenüber der Verpackungseinheit (2) beaufschlagt.

10. Vorrichtung nach Anspruch 9, **dadurch gekennzeichnet, dass** das Andrückelement (14) und/oder die Wärmequelle (15) an zumindest seiner bzw. ihrer den Faltlaschen (5, 6, 7, 8) zugewandten Seite mit einer Beschichtung ausgerüstet ist, welche Anhaftungen vermeidet.

11. Vorrichtung nach einem der Ansprüche 5 bis 10, **dadurch gekennzeichnet, dass** die Endfixiereinheit (16) als Schrumpftunnel (16) ausgebildet ist.

12. Vorrichtung nach einem der Ansprüche 5 bis 11, **dadurch gekennzeichnet, dass** die Falteinheit (9), die Vorfixiereinheit (14, 15) und die Endfixiereinheit (16) in der Laufrichtung (L) unmittelbar aneinander anschließen.

## Claims

1. Method for packaging groups of articles (1) which are combined to form packaging units (2), comprising the following steps:
1.1) sheathing the respective packaging unit (2) in its running direction (L) on a transporting path (T) with a film (3), with the simultaneous formation of a film cover (4) and of folding flaps (5, 6, 7, 8) which in each case project beyond the packaging unit (2) along transverse peripheries;
1.2) positioning the folding flaps (5, 6, 7, 8) against the packaging unit (2) while running through a folding unit (9), and, subsequently and/or at the same time, fixing of the folding flaps (5, 6, 7, 8) in relation to one another, with the formation of a film wrapper which is closed on all sides;
**characterised in that**
1.3) the vertically aligned folding flaps (5, 6, 7, 8) are positioned in relation to one another and, at the same time, are preliminarily fixed by the effect of heat, with the aid of a heat source (15) which extends longitudinally and moves with the packaging unit (2) during its movement in the running direction (L) of the transporting path (T), and subsequently the packaging unit (2) as a whole is finally fixed by the effect of heat, wherein the folding flaps (5, 6, 7, 8) are at least partially laminated in the course of the preliminary fixing.

2. Method according to claim 1, **characterised in that** the folding flaps (5, 6, 7, 8) are then preliminarily fixed to the folding unit (9) and before the transfer of the packaging unit (2) into an end fixing unit (16).

3. Method according to claim 1 or 2, **characterised in that** the folding flaps (5, 6, 7, 8) are preliminarily fixed with the aid of a pressing element (14), in particular laminated.

4. Method according to claim 3, **characterised in that** the heat source (15) and/or the pressing element (14) are arranged on both sides and parallel to the main transport direction of the packaging units (2).

5. Device for the packaging of groups of articles (1) which are combined to form packaging units (2), in particular for carrying out the method in accordance with any of claims 1 to 4,
with
a sheathing unit for sheathing the respective packaging unit (2) on a transporting path (T) in the running direction (L) with a film (3), and for the simultaneous formation of a film cover (4) and of folding flaps (5, 6, 7, 8) which in each case project beyond the packaging unit (2) along transverse peripheries, and also with
a folding unit (9) for positioning the folding flaps (5, 6, 7, 8) against the packaging unit (2) while running through, and with
a fixing device (14, 15; 16) for the at least opposing fixing of the folding flaps (5, 6, 7, 8) beneath one another, wherein
the fixing device (14, 15; 16) is composed of a preliminary fixing unit (14, 15) for the opposing preliminary fixing of the folding flaps (5, 6, 7, 8) by the effect of heat, and
an end fixing unit (16) for the end fixing of the entire packaging unit (2) by the effect of heat,
**characterised in that**
the preliminary fixing unit (14, 15) connects to the folding unit (9), and the end fixing unit (16) follows the preliminary fixing unit (14, 15), and wherein the preliminary fixing unit (14, 15) is equipped with a longitudinally extending heat source (15) which moves together with it.

6. Device according to claim 5, **characterised in that** the heat source (15) is fed with energy in whole or in part from the end fixing unit (16).

7. Device according to claim 5 or 6, **characterised in that** the heat source (15) of the preliminary fixing unit (14, 15) extends as far as into the end fixing unit (16).

8. Device according to any one of claims 5 to 7, **characterised in that** the preliminary fixing unit (14, 15) applies to the folding flaps (5, 6, 7, 8) simultaneously both mechanical force and heat.

9. Device according to any one of claims 5 to 8, **characterised in that** the preliminary fixing unit (14, 15) applies to the folding flaps (5, 6, 7, 8) mechanical force, with the aid at least of a pressing element (14) and/or by means of an air flow, for the mutual positioning and alignment in relation to the packaging unit (2).

10. Device according to claim 9, **characterised in that** the pressing element (14) and/or the heat source (15) are provided on their side facing the folding flaps (5, 6, 7, 8) with a coating, which avoids adherence.

11. Device according to any one of claims 5 to 10, **characterised in that** end fixing unit (16) is configured as a shrinkage tunnel (16).

12. Device according to any one of claims 5 to 11, **characterised in that** the folding unit (9), the preliminary fixing unit (14, 15), and the end fixing unit (16) connect immediately and directly to one another in the running direction (L).

## Revendications

1. Procédé servant à emballer des groupes d'objets (1) assemblés en des unités d'emballage (2), avec des étapes suivantes :
1.1) d'enveloppement de l'unité d'emballage (2) respective dans sa direction de défilement (L) sur un tronçon de transport (T) d'un film (3) en formant de manière simultanée un recouvrement en film (4) ainsi que des languettes de pliage (5, 6, 7, 8) faisant saillie respectivement côté bord transversal au-delà de l'unité d'emballage (2) ;
1.2) de placement des languettes de pliage (5, 6, 7, 8) au niveau de l'unité d'emballage (2) lors du passage à travers une unité de pliage (9) ainsi que de fixation mutuelle consécutive et/ou simultanée des languettes de pliage (5, 6, 7, 8) en formant une enveloppe en film fermée de tous côtés ;
**caractérisé en ce que**
1.3) les languettes de pliage (5, 6, 7, 8) orientées verticales sont positionnées mutuellement et sont préalablement fixées dans le même temps par un effet de chaleur à l'aide d'une source de chaleur (15) étirée en longueur et déplacée conjointement avec l'unité d'emballage (2) lors de son déplacement dans la direction de défilement (L) du tronçon de transport (T) et ensuite l'unité d'emballage (2) est fixée de manière finale globalement par un effet de chaleur, dans lequel les languettes de pliage (5, 6, 7, 8) sont au moins en partie laminées dans le cadre de la fixation préalable.

2. Procédé selon la revendication 1, **caractérisé en ce que** les languettes de pliage (5, 6, 7, 8) sont préalablement fixées à la suite de l'unité de pliage (9) et avant le passage de l'unité d'emballage (2) dans une unité de fixation finale (16).

3. Procédé selon la revendication 1 ou 2, **caractérisé en ce que** les languettes de pliage (5, 6, 7, 8) sont préalablement fixées, en particulier laminées, à l'aide d'un élément de compression (14).

4. Procédé selon la revendication 3, **caractérisé en ce que** la source de chaleur (15) et/ou l'élément de compression (14) sont disposés de part et d'autre et de manière parallèle par rapport à la direction de transport principale des unités d'emballage (2).

5. Dispositif servant à emballer des groupes d'objets (1) assemblés en des unités d'emballage (2), en particulier servant à mettre en œuvre le procédé selon l'une quelconque des revendications 1 à 4, avec
une unité d'enveloppement servant à envelopper l'unité d'emballage (2) respective sur un tronçon de transport (T) dans la direction de défilement (L) d'un film (3) ainsi que servant à former de manière simultanée un recouvrement en film (4) et des languettes de pliage (5, 6, 7, 8) faisant saillie respectivement côté bord transversal au-delà de l'unité d'emballage (2), avec en outre
une unité de pliage (9) servant à placer les languettes de pliage (5, 6, 7, 8) au niveau de l'unité d'emballage (2) lors du passage, et avec
un dispositif de fixation (14, 15 ; 16) servant à fixer au moins mutuellement les languettes de pliage (5, 6, 7, 8) les unes aux autres, dans lequel
le dispositif de fixation (14, 15 ; 16) se compose d'une unité de fixation préalable (14, 15) servant à fixer au préalable mutuellement les languettes de pliage (5, 6, 7, 8) par un effet de chaleur et
d'une unité de fixation finale (16) servant à fixer de manière finale l'ensemble de l'unité d'emballage (2) par un effet de chaleur,
**caractérisé en ce que**
l'unité de fixation préalable (14, 15) se situe dans le prolongement de l'unité de pliage (9) et l'unité de fixation finale (16) suit l'unité de fixation préalable (14, 15), et dans lequel l'unité de fixation préalable (14, 15) est équipée d'une source de chaleur (15) étirée en longueur et déplacée conjointement.

6. Dispositif selon la revendication 5, **caractérisé en ce que** la source de chaleur (15) est alimentée en énergie en totalité ou en partie par l'unité de fixation finale (16).

7. Dispositif selon la revendication 5 ou 6, **caractérisé en ce que** la source de chaleur (15) de l'unité de fixation préalable (14, 15) parvient jusque dans l'unité de fixation finale (16).

8. Dispositif selon l'une quelconque des revendications 5 à 7, **caractérisé en ce que** l'unité de fixation préalable (14, 15) soumet les languettes de pliage (5, 6, 7, 8) dans le même temps à une contrainte mécanique et à l'action de la chaleur.

9. Dispositif selon l'une quelconque des revendications 5 à 8, **caractérisé en ce que** l'unité de fixation préalable (14, 15) soumet les languettes de pliage (5, 6, 7, 8) à une contrainte mécanique à l'aide d'au moins un élément de compression (14) et/ou par un flux d'air pour le positionnement et l'orientation mutuels par rapport à l'unité d'emballage (2).

10. Dispositif selon la revendication 9, **caractérisé en ce que** l'élément de compression (14) et/ou la source de chaleur (15) sont équipés, au niveau d'au moins leur côté tourné vers les languettes de pliage (5, 6, 7, 8), d'un revêtement, lequel évite une adhérence.

11. Dispositif selon l'une quelconque des revendications 5 à 10, **caractérisé en ce que** l'unité de fixation finale (16) est réalisée sous la forme d'un tunnel de rétraction (16).

12. Dispositif selon l'une quelconque des revendications 5 à 11, **caractérisé en ce que** l'unité de pliage (9), l'unité de fixation préalable (14, 15) et l'unité de fixation finale (16) se situent directement dans le prolongement les unes des autres dans la direction de défilement (L).
